# FASCICULE DE BREVET EUROPEEN

(11) **EP 0 197 970 B1**
(45) Date de publication et mention de la délivrance du brevet: **04.01.1989**
(21) Numéro de dépôt: 85904790.4
(22) Date de dépôt: 09.10.1985
(51) Int. Cl.: E04B 1/26

(54) **OSSATURE TRIDIMENSIONNELLE DE BATIMENT**
TRIDIMENSIONALES TRAGEWERK FÜR GEBÄUDE
TRIDIMENSIONAL BUILDING FRAMEWORK

(30) Priorité: 17.10.1984 CH 4962/84
(43) Date de publication de la demande: 22.10.1986
(73) Titulaire: HIRT, Gilbert, CH-1950 Sion (CH)
(72) Inventeur: HIRT, Gilbert, CH-1950 Sion (CH)
(86) Numéro de dépôt international: CH8500151
(87) Numéro de publication internationale: WO8602399

(56) Documents cités:
- US-A- 3 681 888
- Techniques & Architectures, no. 345, décembre 1982/janvier 1983, Paris (FR) F. Vienne: "Système de constuction en bois: EXN", page 106

## Description

De tout temps, le consommateur s'est trouvé être tributaire des entreprises spécialisées pour l'assemblage de pièces de bois ou de métal, tels que des poutres et des poteaux, constituants une ossature pour de petites et moyennes constructions légères de un à deux niveaux.

La mise en oeuvre de produits semi-fini, tels que des lambourdes, des soliveaux et des panneaux ou lambris rainés et crêtés, prêts à la pose, de plancher, de plafond, de parois et autre, est à la portée des capacités du consommateur, par contre, l'érection d'une ossature - condition préalable pour la mise en oeuvre des produits cités - dépasse ses compétences.

La présente invention se propose, au niveau de l'ossature, d'affranchir le consommateur tributaire en offrant au public des éléments légers de construction dont le montage et l'assemblage en une ossature tridimensionnelle porteuse est à la portée du savoir-faire de l'homme de la rue.

Il s'agit d'une ossature tridimensionnelle de bâtiment, formée d'éléments de construction modulaires constitués chacun d'un châssis rectangulaire constitué de deux montants et de deux traverses, (connue par le document US-A-3 681 888), caractérisée en ce que un montant et une traverse de chaque châssis son pourvus sur toute leur longueur d'une feuillure à l'endroit de l'arête extérieure de la face avant des châssis, et en que le montant et la traverse opposés sont pourvus sur toute leur longueur de la dite feuillure à l'endroit de l'arête extérieure de la face arrière des châssis.

Une forme d'exécution de l'invention sera maintenant décrite dans la description en se référant au dessin annexé donné à titre

d'exemple et dans lequel:
la fig. 1 est une représentation en perspective isométrique de la jonction de douze châssis à l'endroit de l'intersection de trois axes de coordonnées.
la fig. 2 est une vue en élévation de face d'un châssis.
la fig. 3 est une vue en élévation de face d'un châssis équipé d'une sous-construction faite de lambourdes.
la fig. 4 est une coupe schématique transversale d'un châssis.
la fig. 5 est une vue schématique latérale d'un châssis.
la fig. 6 est une coupe schématique, verticale ou horizontale, de l'assemblage de deux châssis avec leurs éléments de liaison correspondant.
la fig. 7 est une coupe schématique, verticale ou horizontale, de l'assemblage de trois châssis avec l'élément de liaison correspondant.
la fig. 8 est une coupe schématique, verticale ou horizontale de l'assemblage de quatre châssis.

L'ossature tridimensionnelle de bâtiment (fig. 1) est formée de l'assemblage d'un ensemble, en position verticale et horizontale, d'éléments de construction modulaires constitués chacun d'un châssis (fig. 2) de format rectangulaire dont les côtés ont une dimension correspondant à un module donné, par exemple 250 cm.

Le châssis (fig. 2), par exemple en bois, est constitué de deux montants et de deux traverses. Un montant a et une traverse b de chaque châssis sont pourvus d'une feuillure c à l'endroit de l'arête extérieure de la face avant des châssis (fig. 2), en ce que le montant a et la traverse b opposés sont pourvus de la dite feuillure c à l'endroit de l'arête extérieure de la face arrière des châssis. La disposition dissymétrique de la feuillure c sur le pourtour extérieur du châssis autorise la jonction, par emboîtement, de châssis sur trois axes de coordonnées (fig. 1) et leur interchangeabilité réciproque.

Les châssis sont, sur la ligne médiane de leur pourtour intérieur, pourvus de trous d pour la réception de boulons de fixation et de deux rainures e disposées symétriquement et parallèlement à la dite ligne médiane.

Les compléments d'assemblage des châssis périphériques comme représentés aux fig. 6 et 7 sont des éléments de liaison f, de section identique à celle des montants a et des traverses b, percés de trous correspondants aux trous d des châssis (fig. 5). Les éléments de liaison f opposés aux châssis en position verticale (fig. 6 et 7) peuvent en l'occurence remplir la fonction de membrure supérieure d'une poutre triangulée, ou encore, par exemple, de membrure inférieure d'une poutre ou fermette triangulée.

La fig. 3 représente un châssis en position verticale équipé d'une sous-construction comprenant des lambourdes g pourvues de rainures correspondantes aux celles des châssis.

Les lambourdes g sont fixées au châssis et entre elles par des organes d'assemblage sous forme de goussets triangulaires h. Lesdits goussets serviront à fixer dans les châssis des cadres-bloc de porte et de fenêtre pourvus eux aussi de rainures.

Des châssis en position horizontale sont équipés de sous-construction comprenants des poutrelles à âme pleine dont la membrure supérieure servant de support aux panneaux de plancher prend appui sur le rebord supérieur desdits châssis, la membrure inférieure servant de support aux lambris ou panneaux de plafond.

L'ossature tridimensionnelle de bâtiment décrite présente de nombreux avantages dont celui de ne comporter qu'un type de châssis - condition préalable et nécessaire pour une production industrielle - aussi ces châssis se prêtent à la préfabrication en production "ouverte", ou comme l'on dit, "sur stock" et une vente sur catalogue.

Sur les chantiers, la répétition des tâches - facteur de productivité - découlant des rapports d'interdépendance dimensionnelle et modulaire des châssis équipés de sous-constructions et des revêtements - simplifie, facilite et accélère les travaux de parachèvement.

## Revendications

1. Ossature tridimensionnelle de bâtiment, formée d'éléments de construction modulaires constitués chacun d'un châssis rectangulaire constitué de deux montants (a) et deux traverses (b), caractérisée en ce que un montant (a) et une traverse (b) de chaque châssis sont pourvus sur toute leur longueur d'une feuillure (c) à l'endroit de l'arête extérieure de la face avant des châssis, en ce que le montant (a) et la traverse (b) opposés sont pourvus sur toute leur longueur de la dite feuillure (c) à l'endroit de l'arête extérieure de la face arrière des châssis.

2. Ossature tridimensionnelle de bâtiment selon la revendication 1, caractérisée en ce que les châssis sont sur la ligne médiane de leur pourtour intérieur percés de trous (d) pour la réception de boulons de fixation.

3. Ossature tridimensionnelle de bâtiment selon la revendication 1, caractérisée en ce que des châssis sont équipés de sous-constructions en bois.

## Patentansprüche

1. Dreidimensionale Tragkonstruktion aus modularen Bauelementen, die aus einem rechteckigen Rahmen bestehen, der aus zwei Pfosten (a) und zwei Traversen (b) aufgebaut ist, dadurch gekennzeichnet, daß ein Pfosten (a) und eine Traverse (b) jedes Rahmens über ihre ganze Länge an der Außenkante der Vorderseite der Rahmen mit einem Anschlag (c) versehen sind, und daß der gegenüberliegende Pfosten (a) und die gegenüberliegen de Traverse (b) über ihre ganze Länge an der Außenkante der Rückseite der Rahmen mit dem genannten Anschlag (c) versehen sind.

2. Dreidimensionale Tragkonstruktion gemäß Anspruch 1, dadurch gekennzeichnet, daß die Rahmen auf der Mittellinie ihrer Innenfläche mit Bohrungen (d) für Befestigungsschrauben versehen sind.

3. Dreidimensionale Tragkonstruktion gemäß Anspruch 1, dadurch gekennzeichnet, daß die Rahmen mit Holzgerippen versehen sind.

## Claims

1. A tridimensional building framework, characterised in that it is formed of modular building elements each constituted by a rectangular frame formed by two uprights (a) and two cross members (b) characterised by the fact that one upright (a) and one cross member (b) of each frame is provided along its entire length with a groove (c) on the external edge of the front face of the frames, in that the opposite upright (a) and cross members (b) are provided along their entire length with the said groove (c) on the external edge of the rear face of the frames.

2. A tridimensional building framework according to claim 1, characterised in that the frames are drilled on the median line of their external face with holes (d) to receive securing bolts.

3. A tridimensional building framework according to claim 1, characterised in that the frames are equipped with sub-assemblies made of wood.
